# EUROPÄISCHE PATENTSCHRIFT

(11) **EP 3 685 632 B1**
(45) Veröffentlichungstag und Bekanntmachung des Hinweises auf die Patenterteilung: **06.05.2026**
(21) Anmeldenummer: 18780231.9
(22) Anmeldetag: 06.09.2018
(51) Int. Cl.: H05B 6/12

(54) **GARSYSTEM**
COOKING SYSTEM
SYSTÈME DE CUISSON

(30) Priorität: 20.09.2017 ES 201731128
(43) Veröffentlichungstag der Anmeldung: 29.07.2020
(73) Patentinhaber: BSH Hausgeräte GmbH, 81739 München (DE)
(72) Erfinder: MARTIN GOMEZ, Damaso, 50012 Zaragoza (ES); PEREZ CABEZA, Pilar, 50008 Zaragoza (ES); PINA GADEA, Carmelo, 50008 Zaragoza (ES); ROMEO VELILLA, Rosario, 50008 Zaragoza (ES); VALENCIA BETRAN, María, 50010 Zaragoza (ES); VELA PARDOS, Noelia, 50018 Zaragoza (ES)
(86) Internationale Anmeldenummer: PCT/IB2018/056797
(87) Internationale Veröffentlichungsnummer: WO 2019/058202

(56) Entgegenhaltungen:
- EP-A1- 2 463 589
- EP-A1- 3 223 586
- WO-A1-2013/118925
- DE-A1- 10 127 051
- DE-U1- 8 716 927
- US-A1- 2016 050 721

## Beschreibung

Die Erfindung betrifft ein Garsystem nach dem Oberbegriff des Anspruchs 1 und ein Verfahren zu einer Montage eines Garsystems nach dem Oberbegriff des Anspruchs 12. Aus der EP 3 223 586 A1 ist bereits ein Garsystem bekannt, welches eine als Kochfeldplatte ausgebildete Aufstellplatte aufweist, die zu einem Aufstellen von Gargeschirr in einem Aufstellbereich zu einer Beheizung vorgesehen ist. Das Garsystem weist zudem eine Temperaturausgleichseinheit auf, die in einem Betriebszustand einen Temperaturgradienten der Kochfeldplatte zwischen dem Aufstellbereich und einem den Aufstellbereich umgebenden Bereich wesentlich reduziert. Die Temperaturausgleichseinheit erstreckt sich bei einer senkrechten Betrachtung auf eine Haupterstreckungsebene der Kochfeldplatte konzentrisch um den Aufstellbereich herum und ist als eine Beschichtung der Aufstellplatte ausgebildet. Bei einer derartigen Ausgestaltung muss die Temperaturausgleichseinheit bei einer Herstellung der Kochfeldplatte durch Beschichtung der Aufstellplatte angebracht werden.

DE 101 27 051 A1 offenbart ein Garsystem gemäß dem Oberbegriff des Anspruches 1.

Die Aufgabe der Erfindung besteht insbesondere darin, ein gattungsgemäßes System mit verbesserten Eigenschaften hinsichtlich einer Flexibilität bereitzustellen. Die Aufgabe wird erfindungsgemäß durch die Merkmale der Ansprüche 1 und 11 gelöst, während vorteilhafte Ausgestaltungen und Weiterbildungen der Erfindung den Unteransprüchen entnommen werden können.

Es wird vorgeschlagen, dass das Garsystem zumindest eine Befestigungseinheit aufweist, welche die Temperaturausgleichseinheit in wenigstens einem montierten Zustand an der Aufstellplatte stoffschlüssig IP befestigt.

Durch die erfindungsgemäße Ausgestaltung kann insbesondere eine hohe Flexibilität erreicht werden. Insbesondere kann die Temperaturausgleichseinheit mittels der Befestigungseinheit nachträglich an der Aufstellplatte befestigt werden, wodurch die Temperaturausgleichseinheit beispielsweise als Nachrüstbaueinheit verkauft werden könnte. Durch die Temperaturausgleichseinheit kann insbesondere ein thermisches und/oder strukturelles Verhalten der Aufstellplatte, insbesondere nahe dem Aufstellbereich, verbessert werden. Insbesondere kann eine langlebige und/oder preisgünstige Ausgestaltung erreicht werden. Es kann insbesondere ein hoher Temperaturgradient vermieden und damit verbunden insbesondere eine geringe Wahrscheinlichkeit einer Beschädigung der Aufstellplatte werden. Insbesondere können geringe thermische Spannungen der Aufstellplatte ermöglicht werden, wodurch die Aufstellplatte insbesondere aus verschiedenen Materialien gebildet sein könnte. Durch die geringen thermischen Spannungen der Aufstellplatte kann die Aufstellplatte insbesondere eine Vielzahl an extremen thermischen Spannungen, insbesondere an thermischen Schockzuständen, überstehen und/oder wichtige Anwendungstests erfüllen. Die Aufstellplatte kann insbesondere wenigstens zu einem Großteil aus Materialien mit einer geringen thermischen Schockbeständigkeit bestehen, wodurch insbesondere geringe Kosten erzielt werden können. In einem Vergleich zu einer Temperaturausgleichseinheit, welche sich bei einer senkrechten Betrachtung auf eine Haupterstreckungsebene der Aufstellplatte über einen Großteil einer Flächenerstreckung der Aufstellplatte erstreckt, kann insbesondere eine materialsparende und/oder kostengünstige Ausgestaltung erzielt werden.

Unter einem "Garsystem" soll insbesondere ein System verstanden werden, welches zumindest ein Gargerät aufweist, das zu einem Garen von Lebensmitteln vorgesehen ist, wie beispielsweise ein Backofen und/oder ein Kochfeld und/oder eine Mikrowelle, und welches insbesondere zusätzlich zumindest eine weitere Baueinheit aufweisen könnte, die von einem Gargerät verschieden ausgebildet ist, wie insbesondere ein Reinigungsgerät und/oder ein Kältegerät und/oder ein Mobilgerät. Insbesondere ist das Garsystem dazu vorgesehen, zumindest eine Baueinheit aufzuweisen, welche zu einer Anordnung in einer Küche vorgesehen ist. Insbesondere kann das Garsystem zumindest eine Arbeitsplatte und/oder zumindest ein Kochfeld mit zumindest einer als Kochfeldplatte ausgebildeten Aufstellplatte aufweisen, welches insbesondere in zumindest einer Ausnehmung der Arbeitsplatte angeordnet sein könnte. Alternativ oder zusätzlich könnte das Garsystem zumindest eine Arbeitsplatte aufweisen, welche insbesondere die Aufstellplatte ausbilden könnte und unterhalb welcher insbesondere in einer Einbaulage zumindest eine Heizeinheit des Garsystems angeordnet sein könnte.

Unter einem "Aufstellbereich" soll insbesondere ein räumlicher Bereich verstanden werden, innerhalb welchem in einer Einbaulage insbesondere zumindest ein Teilbereich der Aufstellplatte angeordnet ist und welcher sich insbesondere in der Einbaulage in einer Vertikalrichtung oberhalb und unterhalb des Teilbereichs erstreckt. In dem Aufstellbereich ist in der Einbaulage insbesondere zumindest eine Heizeinheit angeordnet, welche insbesondere zu einer Beheizung des in dem Aufstellbereich aufgestellten Gargeschirrs vorgesehen ist. Die Vertikalrichtung ist insbesondere wenigstens im Wesentlichen senkrecht zu einer Haupterstreckungsebene der Aufstellplatte ausgerichtet. Bei einer senkrechten Betrachtung auf eine Haupterstreckungsebene der Aufstellplatte könnte der Aufstellbereich insbesondere eine wenigstens im Wesentlichen kreisförmige Gestalt aufweisen. Alternativ könnte der Aufstellbereich bei einer senkrechten Betrachtung auf eine Haupterstreckungsebene der Aufstellplatte insbesondere eine wenigstens im Wesentlichen eckige, insbesondere n-eckige, und/oder elliptische und/oder ovale Gestalt aufweisen. Unter einer "Haupterstreckungsebene" eines Objekts soll insbesondere eine Ebene verstanden werden, welche parallel zu einer größten Seitenfläche eines kleinsten gedachten geometrischen Quaders ist, welcher das Objekt gerade noch vollständig umschließt, und insbesondere durch den Mittelpunkt des Quaders verläuft.

Das Garsystem weist insbesondere zumindest eine Heizeinheit auf, welche insbesondere zu einer Beheizung des in dem Aufstellbereich aufgestellten Gargeschirrs vorgesehen ist. Insbesondere ist die Heizeinheit bei einer senkrechten Betrachtung auf eine Haupterstreckungsebene der Aufstellplatte in wenigstens einem montierten Zustand in dem Aufstellbereich angeordnet. In einer Einbaulage ist die Heizeinheit insbesondere in einer Vertikalrichtung unterhalb der Aufstellplatte angeordnet. Unter einer "Heizeinheit" soll in diesem Zusammenhang insbesondere eine Einheit verstanden werden, welche dazu vorgesehen ist, Energie, vorzugsweise elektrische Energie, in Wärme umzuwandeln und insbesondere zumindest einem Gargeschirr zuzuführen. Vorteilhaft ist die Heizeinheit insbesondere als Induktionsheizeinheit ausgebildet.

Unter einem den Aufstellbereich "umgebenden Bereich" soll insbesondere ein räumlicher Bereich verstanden werden, innerhalb welchem in einer Einbaulage insbesondere zumindest ein weiterer Teilbereich der Aufstellplatte, der insbesondere zu dem in dem Aufstellbereich angeordneten Teilbereich der Aufstellplatte benachbart angeordnet ist und insbesondere an den in dem Aufstellbereich angeordneten Teilbereich der Aufstellplatte angrenzt, angeordnet ist und welcher sich insbesondere in der Einbaulage in einer Vertikalrichtung oberhalb und unterhalb des weiteren Teilbereichs erstreckt. Der Aufstellbereich und der umgebende Bereich sind insbesondere in zumindest im Wesentlichen parallel zu einer Haupterstreckungsrichtung der Aufstellplatte ausgerichteten Horizontalrichtungen benachbart zueinander angeordnet und grenzen insbesondere direkt aneinander an. Der umgebende Bereich umgibt, insbesondere umschließt, den Aufstellbereich bezüglich zumindest einer Schwerpunktachse des Aufstellbereichs um einen Winkelbereich von mindestens 270°, insbesondere von mindestens 300°, vorteilhaft von mindestens 330° und vorzugsweise von mindestens 350°. Die Schwerpunktachse des Aufstellbereichs ist insbesondere wenigstens im Wesentlichen parallel zu der Vertikalrichtung und/oder wenigstens im Wesentlichen senkrecht zu der Haupterstreckungsebene der Aufstellplatte ausgerichtet. Insbesondere verläuft die Schwerpunktachse durch einen geometrischen Mittelpunkt und/oder Schwerpunkt des Teilbereichs der Aufstellplatte.

In zumindest einer wenigstens im Wesentlichen parallel zu der Haupterstreckungsebene der Aufstellplatte ausgerichteten Horizontalrichtung erstreckt sich der umgebende Bereich insbesondere ausgehend von einer seitlichen Berandung des Aufstellbereichs über eine Strecke von maximal 100 mm, insbesondere vom maximal 50 mm, vorteilhaft von maximal 20 mm, besonders vorteilhaft von maximal 10 mm und vorzugsweise von maximal 5 mm. Beispielsweise könnten der Aufstellbereich und der umgebende Bereich wenigstens im Wesentlichen konzentrisch zueinander angeordnet sein. Die Horizontalrichtung ist insbesondere wenigstens im Wesentlichen senkrecht zu der Vertikalrichtung ausgerichtet. Insbesondere ist die Horizontalrichtung, insbesondere ausgehend von der Schwerpunktachse des Aufstellbereichs, wenigstens im Wesentlichen parallel zu der Haupterstreckungsebene der Aufstellplatte ausgerichtet. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist.

Die Aufstellplatte könnte beispielsweise wenigstens zu einem Großteil aus Glas und/oder aus Glaskeramik und/oder aus Neolith und/oder aus Dekton und/oder aus Holz und/oder aus Marmor und/oder aus Stein, insbesondere aus Naturstein, und/oder aus Schichtstoff und/oder aus Metall und/oder aus Kunststoff und/oder aus Keramik gebildet sein. Unter "wenigstens zu einem Großteil" soll insbesondere zu einem Anteil, insbesondere einem Massenanteil und/oder Volumenanteil, von mindestens 70 %, insbesondere von mindestens 80 %, vorteilhaft von mindestens 90 % und vorzugsweise von mindestens 95 % verstanden werden. Die Aufstellplatte könnte beispielsweise als ein Teilbereich einer Arbeitsplatte des Garsystems ausgebildet sein. Alternativ oder zusätzlich könnte die Aufstellplatte als eine Kochfeldplatte ausgebildet sein. Die als Kochfeldplatte ausgebildete Aufstellplatte könnte insbesondere zumindest einen Teil eines Kochfeldaußengehäuses ausbilden und insbesondere gemeinsam mit zumindest einer Außengehäuseeinheit, mit welcher die als Kochfeldplatte ausgebildete Aufstellplatte in wenigstens einem montierten Zustand verbunden sein könnte, das Kochfeldaußengehäuse wenigstens zu einem Großteil ausbilden.

Die Temperaturausgleichseinheit ist insbesondere dazu vorgesehen, den Temperaturgradienten insbesondere aktiv, insbesondere in einer über eine durch zumindest ein Material der Aufstellplatte stattfindende Reduktion hinausgehenden Weise, zu reduzieren. Erfindungsgemäß ist die Temperaturausgleichseinheit dazu vorgesehen, in einem Vergleich zu einer Ausgestaltung unter Abwesenheit der Temperaturausgleichs-einheit den Temperaturgradienten auf einen Wert von höchstens 50% des Werts des Temperaturgradienten der Ausgestaltung unter Abwesenheit der Temperaturausgleichseinheit einzustellen. Denkbar wäre in einem Vergleich zu einer Ausgestaltung unter Abwesenheit der Temperaturausgleichseinheit, den Temperaturgradienten, vorteilhaft an jedem in dem umgebenden Bereich angeordneten Punkt der Aufstellplatte, auf einen Wert von höchstens 40 %, vorteilhaft von höchstens 30 %, besonders vorteilhaft von höchstens 20 %, vorzugsweise von höchstens 10 % und besonders bevorzugt von höchstens 5 % eines Werts eines Temperaturgradienten der Ausgestaltung unter Abwesenheit der Temperaturausgleichseinheit einzustellen. Die Temperaturausgleichseinheit ist insbesondere dazu vorgesehen, den Temperaturgradienten ausgehend von einer seitlichen Berandung des Aufstellbereichs radial nach außen, insbesondere in einer sich von der Schwerpunktachse des Aufstellbereichs in Richtung der seitlichen Berandung des Aufstellbereichs erstreckenden Horizontalrichtung, zu reduzieren und/oder einzustellen. Erfindungsgemäß ist die Temperaturausgleichseinheit dazu vorgesehen, zumindest eine von dem Gargeschirr ausgehende Wärme, welche durch eine Beheizung des in dem Aufstellbereich aufgestellten Gargeschirrs mittels der Heizeinheit hervorgerufen sein könnte, zu reduzieren und/oder an einem Erreichen der Aufstellplatte zu hindern. Insbesondere könnte die Temperaturausgleichseinheit, insbesondere zusätzlich zu einer Reduktion der von dem Gargeschirr ausgehenden Wärme, dazu vorgesehen sein, eine von der Heizeinheit ausgehende Wärme, welche beispielsweise durch eine erhitzte Heizleitung der Heizeinheit hervorgerufen sein könnte, zu reduzieren und/oder an einem Erreichen der Aufstellplatte wenigstens teilweise zu hindern, wodurch insbesondere eine Reduktion einer Heizleistung der Heizeinheit vermieden und/oder eine von der Heizeinheit bereitgestellte Heizenergie dauerhaft bereitgestellt werden könnte.

Insbesondere weist die Temperaturausgleichseinheit eine Wärmeleitfähigkeit von mindestens 10 W/(m*K), insbesondere von mindestens 50 W/(m*K), vorteilhaft von mindestens 100 W/(m*K), besonders vorteilhaft von mindestens 150 W/(m*K), vorzugsweise von mindestens 200 W/(m*K) und besonders bevorzugt von mindestens 230 W/(m*K) auf. Die Temperaturausgleichseinheit ist insbesondere dazu vorgesehen, den Temperaturgradienten aufgrund einer Wärmeausdehnung und/oder einer Wärmeleitfähigkeit der Temperaturausgleichseinheit zu reduzieren, wobei die Temperaturausgleichseinheit insbesondere dazu vorgesehen sein könnte, dem den Aufstellbereich umgebenden Bereich Wärme zu entziehen und/oder den den Aufstellbereich umgebenden Bereich zu kühlen. Alternativ oder zusätzlich könnte die Temperaturausgleichseinheit dazu vorgesehen sein, den Temperaturgradienten aufgrund einer Beheizung der Temperaturausgleichseinheit zu reduzieren, wobei die Temperaturausgleichseinheit insbesondere dazu vorgesehen sein könnte, dem den Aufstellbereich umgebenden Bereich Wärme zuzuführen und/oder den den Aufstellbereich umgebenden Bereich zu beheizen. Die Temperaturausgleichseinheit könnte beispielsweise mittels zumindest einer Induktionsheizeinheit und/oder mittels zumindest einer Widerstandsheizeinheit erhitzt werden.

Beispielsweise könnte die Temperaturausgleichseinheit frei von metallischem Material, insbesondere von metallischen Partikeln, sein, um insbesondere eine Beeinflussung der Temperaturausgleichseinheit durch eine induktive Beheizung des in dem Aufstellbereich aufgestellten Gargeschirrs, insbesondere mittels der Heizeinheit, zu vermeiden. Alternativ oder zusätzlich könnte das Garsystem zumindest eine Abschirmeinheit aufweisen, welche insbesondere dazu vorgesehen sein könnte, die Temperaturausgleichseinheit gegenüber Strahlung, insbesondere gegenüber elektromagnetischer Strahlung, welche insbesondere von der Heizeinheit bereitgestellt sein könnte, wenigstens im Wesentlichen abzuschirmen. Die Abschirmeinheit könnte beispielsweise zumindest einen Faraday'schen Käfig aufweisen, welcher insbesondere zu der Abschirmung der Temperaturausgleichseinheit vorgesehen sein könnte.

Insbesondere ist die Temperaturausgleichseinheit dazu vorgesehen, den Temperaturgradienten der Aufstellplatte zwischen dem Aufstellbereich und dem umgebenden Bereich in einer parallel zu einer Haupterstreckungsebene der Aufstellplatte ausgerichteten Horizontalrichtung auf höchstens 100 K/mm, insbesondere auf höchstens 50K/mm, vorteilhaft auf höchstens 25 K/mm, besonders vorteilhaft auf höchstens 10 K/mm, vorzugsweise auf höchstens 7 K/mm und besonders bevorzugt auf höchstens 5 K/mm einzustellen. Bei einer senkrechten Betrachtung auf eine Haupterstreckungsebene der Aufstellplatte ist die Temperaturausgleichseinheit insbesondere konzentrisch um den Aufstellbereich herum angeordnet.

Unter einer "Befestigungseinheit" soll insbesondere eine insbesondere von der Aufstellplatte und von der Temperaturausgleichseinheit verschieden ausgebildete Einheit verstanden werden, welche insbesondere in wenigstens einem montierten Zustand die Temperaturausgleichseinheit an der Aufstellplatte befestigt. Insbesondere ist die Befestigungseinheit von einer Beschichtung der Aufstellplatte und/oder von einer Bedruckung der Aufstellplatte und/oder von einer Lackierung der Aufstellplatte verschieden ausgebildet. Eine einstückige Ausgestaltung der Befestigungseinheit mit der Aufstellplatte und/oder mit der Temperaturausgleichseinheit ist insbesondere ausgeschlossen. Beispielsweise könnte die Befestigungseinheit wenigstens zu einem Großteil aus zumindest einem Material ausgebildet sein, welches insbesondere von einem Material verschieden sein könnte, aus welchem die Aufstellplatte und/oder die Temperaturausgleichseinheit wenigstens zu einem Großteil ausgebildet sein könnten.

Beispielsweise könnte die Befestigungseinheit in wenigstens einem montierten Zustand auf einer der Aufstellplatte abgewandten Seite der Temperaturausgleichseinheit angeordnet sein und insbesondere die Temperaturausgleichseinheit an die Aufstellplatte anpressen.

Erfindungsgemäß befestigt die Befestigungseinheit die Temperaturausgleichseinheit mittels zumindest einer Klebeverbindung an der Aufstellplatte. In einer Einbaulage ist die Befestigungseinheit insbesondere wenigstens zu einem Großteil zwischen der Aufstellplatte und der Temperaturausgleichseinheit angeordnet.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Beispielsweise könnte die Befestigungseinheit die Temperaturausgleichseinheit in wenigstens einem montierten Zustand an der Aufstellplatte kraftschlüssig und formschlüssig befestigen. Erfindungsgemäß befestigt die Befestigungseinheit die Temperaturausgleichseinheit an der Aufstellplatte zumindest stoffschlüssig, und zwar mittels einer Klebeverbindung, wodurch insbesondere eine hohe Stabilität ermöglicht werden kann. Zudem wird vorgeschlagen, dass die Befestigungseinheit wenigstens zu einem Großteil aus insbesondere thermisch leitfähigem Silikon besteht. Insbesondere weist die Befestigungseinheit eine Wärmeleitfähigkeit von mindestens 0,1 W/(m*K), insbesondere von mindestens 0,2 W/(m*K), vorteilhaft von mindestens 0,5 W/(m*K), besonders vorteilhaft von mindestens 1 W/(m*K), vorzugsweise von mindestens 2 W/(m*K) und besonders bevorzugt von mindestens 2,6 W/(m*K) auf. Dadurch kann insbesondere eine preisgünstige Ausgestaltung erzielt werden.

Weiterhin wird vorgeschlagen, dass das Garsystem zumindest eine Isolationseinheit aufweist, welche in dem montierten Zustand zumindest zwei Teilbereiche der Befestigungseinheit gegeneinander thermisch isoliert. Insbesondere ist die Isolationseinheit bei einer senkrechten Betrachtung auf eine Haupterstreckungsebene der Temperaturausgleichseinheit zwischen den Teilbereichen der Befestigungseinheit angeordnet. Insbesondere ist die Isolationseinheit bei einer senkrechten Betrachtung auf eine Haupterstreckungsebene der Temperaturausgleichseinheit bezüglich eines insbesondere beliebigen Punkts der Isolationseinheit über einen Winkelbereich von mindestens 180°, insbesondere von mindestens 270°, voreilhaft von mindestens 300°, besonders vorteilhaft von mindestens 330° und vorzugsweise von mindestens 350° von der Befestigungseinheit umgeben. Die Isolationseinheit weist insbesondere eine Wärmeleitfähigkeit von maximal 0,05 W/(m*K), insbesondere von maximal 0,01 W/(m*K), vorteilhaft von maximal 0,005 W/(m*K) und vorzugsweise von maximal 0,001 W/(m*K) auf. Bei einer senkrechten Betrachtung auf eine Haupterstreckungsebene der Aufstellplatte sind die Teilbereiche der Temperaturausgleichseinheit insbesondere konzentrisch um den Aufstellbereich herum angeordnet. Insbesondere ist die Isolationseinheit bei einer senkrechten Betrachtung auf eine Haupterstreckungsebene der Aufstellplatte konzentrisch um einen ersten Teilbereich der Teilbereiche herum angeordnet. Insbesondere ist ein zweiter Teilbereich der Teilbereiche bei einer senkrechten Betrachtung auf eine Haupterstreckungsebene der Aufstellplatte konzentrisch um die Isolationseinheit herum angeordnet. Beispielsweise könnte die Isolationseinheit wenigstens zu einem Großteil aus Silikon und/oder aus Luft bestehen. Dadurch kann insbesondere eine besonders effektive Reduktion von thermischen Spannungen ermöglicht werden, da insbesondere Ergebnisse von Untersuchungen besondere Vorteile gegenüber einer sich über einen Großteil der Aufstellplatte erstreckenden durchgängigen Temperaturausgleichseinheit ergeben haben.

Ferner wird vorgeschlagen, dass die Temperaturausgleichseinheit in dem montierten Zustand eine Erstreckung senkrecht zu der Aufstellplatte von mindestens 0,1 mm, insbesondere von mindestens 0,2 mm, vorteilhaft von mindestens 0,3 mm, besonders vorteilhaft von mindestens 0,5 mm, vorzugsweise von mindestens 0,7 mm und besonders bevorzugt von mindestens 1 mm aufweist. Insbesondere weist die Temperaturausgleichseinheit eine Dicke von maximal 4 mm, insbesondere von maximal 3,5 mm, vorteilhaft von maximal 3 mm, besonders vorteilhaft von maximal 2,5 mm, vorzugsweise von maximal 2,2 mm und besonders bevorzugt von maximal 2 mm auf. Dadurch kann insbesondere eine einfache Handhabung der Temperaturausgleichseinheit ermöglicht und/oder eine stabile Temperaturausgleichseinheit bereitgestellt werden.

Zudem wird vorgeschlagen, dass die Temperaturausgleichseinheit wenigstens zu einem Großteil aus zumindest einem Metall ausgebildet ist. Alternativ oder zusätzlich könnte die Temperaturausgleichseinheit beispielsweise wenigstens zu einem Großteil aus zumindest einem Kunststoff bestehen, welcher insbesondere thermisch leitfähig sein könnte. Beispielsweise könnte die Temperaturausgleichseinheit wenigstens zu einem Großteil aus Aluminium und/oder aus Stahl und/oder aus Kupfer ausgebildet sein. Alternativ oder zusätzlich könnte die Temperaturausgleichseinheit zumindest einen Grundkörper und zumindest eine an dem Grundkörper angebrachte Beschichtung aufweisen, welche insbesondere aus verschiedenen thermisch leitfähigen Materialien, wie insbesondere aus verschiedenen Metallen und/oder aus verschiedenen Kunststoffen, ausgebildet sein könnten. Dadurch kann insbesondere eine hohe Stabilität erreicht werden.

Beispielsweise könnte die Temperaturausgleichseinheit in wenigstens einem montierten Zustand an einer Oberseite der Aufstellplatte, welche insbesondere einem Bediener zugewandt sein könnte, angeordnet sein. Vorzugsweise ist die Temperaturausgleichseinheit in dem montierten Zustand an einer Unterseite der Aufstellplatte angeordnet. Unter einer "Unterseite" der Aufstellplatte soll insbesondere eine einem Bediener in dem montierten Zustand abgewandte Seite der Aufstellplatte verstanden werden, welche insbesondere in wenigstens einem Betriebszustand für einen Bediener nicht einsehbar und/oder verdeckt und/oder unzugänglich angeordnet ist. Dadurch kann die Temperaturausgleichseinheit insbesondere geschützt angeordnet werden, wodurch insbesondere ein ungewolltes Ablösen der Temperaturausgleichseinheit von der Aufstellplatte, beispielsweise durch Hantieren eines Bedieners in einem Betriebszustand, vermieden werden kann.

In einem weiteren Aspekt der Erfindung, welcher für sich alleine genommen oder gemeinsam mit anderen Aspekten der Erfindung betrachtet werden kann, wird vorgeschlagen, dass die Temperaturausgleichseinheit in wenigstens einem montierten Zustand zu einem Halten zumindest einer weiteren Einheit vorgesehen ist. Insbesondere nimmt die Temperaturausgleichseinheit in wenigstens einem montierten Zustand eine Gewichtskraft der weiteren Einheit wenigstens zu einem Großteil auf und/oder leitet die Gewichtskraft insbesondere wenigstens zu einem Großteil an die Befestigungseinheit und/oder, insbesondere über die Befestigungseinheit, an die Aufstellplatte weiter. In einer Einbaulage ist die weitere Einheit insbesondere bezüglich der Vertikalrichtung unterhalb der Temperaturausgleichseinheit angeordnet. Dadurch kann insbesondere eine geringe Bauteilevielfalt und/oder eine geringe Lagerhaltung ermöglicht werden. Insbesondere kann die Temperaturausgleichseinheit mehrere Hauptfunktionen aufweisen, wodurch insbesondere auf weitere Bauteile verzichtet werden kann.

Zudem wird vorgeschlagen, dass das Garsystem die weitere Einheit aufweist, welche als ein Gerätegehäuse, insbesondere als ein Heizeinheitengerätegehäuse, ausgebildet ist. Unter einem "Gerätegehäuse" soll insbesondere eine Einheit verstanden werden, welche zumindest ein Gerät, wie beispielsweise zumindest eine Heizeinheit, wenigstens teilweise beinhaltet und/oder umgibt und/oder umschließt. Alternativ oder zusätzlich könnte die weitere Einheit als zumindest ein Abschirmelement und/oder als zumindest ein Raumteilerelement ausgebildet sein. Die weitere Einheit könnte alternativ oder zusätzlich beispielsweise als ein Sensorelement ausgebildet sein. Dadurch kann insbesondere auf eine separate Befestigung des Gerätegehäuses verzichtet werden, wodurch insbesondere eine einfache und/oder kompakte und/oder kostengünstige Ausgestaltung erzielt werden kann.

Weiterhin wird vorgeschlagen, dass die Temperaturausgleichseinheit bei einer senkrechten Betrachtung auf eine Haupterstreckungsebene der Temperaturausgleichseinheit einen Durchmesser von maximal 0,6 m, insbesondere von maximal 0,55 mm, vorteilhaft von maximal 0,5 m, besonders vorteilhaft von maximal 0,45 m und vorzugsweise von maximal 0,4 m aufweist. Unter einem "Durchmesser" eines Objekts soll, insbesondere bei einer senkrechten Betrachtung auf eine Haupterstreckungsebene des Objekts, insbesondere ein Durchmesser und/oder eine maximale Erstreckung eines kleinsten gedachten geometrischen Kreises verstanden werden, welcher das Objekt gerade noch umschließt. Insbesondere weist die Temperaturausgleichseinheit bei einer senkrechten Betrachtung auf eine Haupterstreckungsebene der Temperaturausgleichseinheit einen Durchmesser von mindestens 0,1 m, insbesondere von mindestens 0,125 mm, vorteilhaft von mindestens 0,15 m, besonders vorteilhaft von mindestens 0,175 m und vorzugsweise von mindestens 0,2 m auf. Dadurch kann insbesondere eine kompakte Ausgestaltung erzielt werden. Insbesondere kann eine besonders effektive Reduktion von thermischen Spannungen ermöglicht werden, da insbesondere Ergebnisse von Untersuchungen besondere Vorteile gegenüber einer sich über einen Großteil der Aufstellplatte erstreckenden durchgängigen Temperaturausgleichseinheit ergeben haben.

In einem weiteren Aspekt der Erfindung, welcher für sich alleine genommen oder gemeinsam mit anderen Aspekten der Erfindung betrachtet werden kann, wird vorgeschlagen, dass das Garsystem zumindest eine weitere Temperaturausgleichseinheit aufweist, welche bei einer senkrechten Betrachtung auf eine Haupterstreckungsebene der Aufstellplatte zu der Temperaturausgleichseinheit beabstandet angeordnet ist und welche dazu vorgesehen ist, zumindest einen Temperaturgradienten der Aufstellplatte zwischen zumindest einem weiteren Aufstellbereich der Aufstellplatte und zumindest einem den weiteren Aufstellbereich umgebenden Bereich wesentlich zu reduzieren. Der Aufstellbereich und der weitere Aufstellbereich sind insbesondere zu einem Aufstellen von zumindest zwei insbesondere verschiedenen Gargeschirren vorgesehen. Insbesondere weisen die Temperaturausgleichseinheit und die weitere Temperaturausgleichseinheit bei einer senkrechten Betrachtung auf eine Haupterstreckungsebene der Aufstellplatte einen insbesondere kleinsten Abstand von mindestens 0,05 m, insbesondere von mindestens 0,1 mm, vorteilhaft von mindestens 0,15 m, besonders vorteilhaft von mindestens 0,2 m und vorzugsweise von mindestens 0,25 m auf. Der insbesondere kleinste Abstand zwischen der Temperaturausgleichseinheit und der weiteren Temperaturausgleichseinheit ist insbesondere zwischen zumindest einem der weiteren Temperaturausgleichseinheit nächstgelegenen Bereich, insbesondere Randbereich, der Temperaturausgleichseinheit und zumindest einem der Temperaturausgleichseinheit nächstgelegenen Bereich, insbesondere Randbereich, der weiteren Temperaturausgleichseinheit gemessen. Dadurch kann insbesondere eine kostengünstige und/oder materialsparende Ausgestaltung erzielt werden, und zwar insbesondere in einem Vergleich mit einer Ausgestaltung, bei welcher sich die Temperaturausgleichseinheit über eine gesamte Flächenerstreckung der Aufstellplatte erstreckt.

Bei einer senkrechten Betrachtung auf eine Haupterstreckungsebene der Temperaturausgleichseinheit könnte die Temperaturausgleichseinheit insbesondere eine ringförmige Gestalt aufweisen. Alternativ oder zusätzlich könnte die Temperaturausgleichseinheit bei einer senkrechten Betrachtung auf eine Haupterstreckungsebene der Temperaturausgleichseinheit beispielsweise eine sternförmige und/oder wellenförmige und/oder eine serpentinförmige Gestalt aufweisen. Die Temperaturausgleichseinheit könnte beispielsweise durch Stanzen und/oder durch Prägen hergestellt sein. Dadurch kann insbesondere eine große Wärmeaustauschfläche bereitgestellt werden, wodurch thermische Spannungen der Aufstellplatte vorteilhaft reduziert werden können. Insbesondere kann eine hohe Flexibilität hinsichtlich einer Gestaltungsvielfalt und/oder ein vorteilhaftes Design ermöglicht werden.

Eine besonders hohe Flexibilität kann insbesondere erreicht werden durch ein Verfahren zu einer Montage eines Garsystem, mit zumindest einer Aufstellplatte, welche zu einem Aufstellen wenigstens eines Gargeschirrs in zumindest einem Aufstellbereich zu einer Beheizung vorgesehen ist, und mit zumindest einer Temperaturausgleichseinheit, die dazu vorgesehen ist, zumindest einen Temperaturgradienten der Aufstellplatte zwischen dem Aufstellbereich und zumindest einem den Aufstellbereich umgebenden Bereich wesentlich zu reduzieren, wobei die Temperaturausgleichseinheit an der fertig installierten und sich insbesondere in einer Einbaulage befindlichen Aufstellplatte befestigt wird. Insbesondere ist die Temperaturausgleichseinheit als eine Nachrüstbaueinheit ausgebildet und insbesondere zu einer nachträglichen Montage an der Aufstellplatte vorgesehen. Das Garsystem soll hierbei nicht auf die oben beschriebene Anwendung und Ausführungsform beschränkt sein. Insbesondere kann das Garsystem zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

### Es zeigen:

- Fig. 1: ein Garsystem mit einer Aufstellplatte, mit einer Temperaturausgleichseinheit, mit einer weiteren Temperaturausgleichseinheit, mit einer Steuereinheit, mit einer Bedienerschnittstelle und mit zwei Heizeinheiten in einer schematischen Draufsicht,
- Fig. 2: einen Ausschnitt des Garsystems in einer schematischen Schnittdarstellung,
- Fig. 3: ein Diagramm, in welchem ein auf die Aufstellplatte wirkender Stress gegenüber einem Abstand von einem Aufstellbereich aufgetragen ist, in einer schematischen Darstellung,
- Fig. 4: einen Ausschnitt eines alternativen Garsystems in einer schematischen Schnittdarstellung und
- Fig. 5: einen Ausschnitt eines alternativen Garsystems in einer schematischen Schnittdarstellung.

Fig. 1 zeigt ein Garsystem 10a, das als ein Induktionsgarsystem ausgebildet ist. Das Garsystem 10a weist eine Aufstellplatte 12a auf. In einem montierten Zustand bildet die Aufstellplatte 12a eine Sichtfläche aus, welche in einem montierten Zustand insbesondere einem Bediener zugewandt angeordnet ist. Die Aufstellplatte 12a ist zu einem Aufstellen eines Gargeschirrs 14a in einem Aufstellbereich 16a zu einer Beheizung vorgesehen (vgl. Fig. 1 und 2). Im vorliegenden Ausführungsbeispiel ist die Aufstellplatte 12a als eine Arbeitsplatte ausgebildet.

Das Garsystem 10a weist zumindest eine Heizeinheit 44a auf (vgl. Fig. 1 und 2). Im vorliegenden Ausführungsbeispiel weist das Garsystem 10a eine Heizeinheit 44a auf. Alternativ könnte das Garsystem 10a beispielsweise eine größere Anzahl an Heizeinheiten 44a aufweisen, wie beispielsweise zumindest zwei, insbesondere zumindest vier, vorteilhaft zumindest acht, besonders vorteilhaft zumindest zwölf und vorzugsweise eine Vielzahl an Heizeinheiten 44a. Die Heizeinheiten 44a könnten beispielsweise in Form einer Matrix angeordnet sein.

Die Heizeinheit 44a ist in einer Einbaulage unterhalb der Aufstellplatte 12a angeordnet, und zwar insbesondere unterhalb des Aufstellbereichs 16a. Die Heizeinheit 44a ist dazu vorgesehen, auf der Aufstellplatte 12a oberhalb der Heizeinheit 44a und insbesondere in dem Aufstellbereich 16a aufgestelltes Gargeschirr 14a zu erhitzen. Die Heizeinheit 44a ist als Induktionsheizeinheit ausgebildet.

Das Garsystem 10a weist eine Bedienerschnittstelle 46a zu einer Eingabe und/oder Auswahl von Betriebsparametern auf, beispielsweise einer Heizleistung und/oder einer Heizleistungsdichte und/oder einer Heizzone. Die Bedienerschnittstelle 46a ist zu einer Ausgabe eines Werts eines Betriebsparameters an einen Bediener vorgesehen.

Das Garsystem 10a weist eine Steuereinheit 48a auf. Die Steuereinheit 48a ist dazu vorgesehen, in Abhängigkeit von mittels der Bedienerschnittstelle 46a eingegebener Betriebsparameter Aktionen auszuführen und/oder Einstellungen zu verändern. Die Steuereinheit 48a regelt in einem Heizbetriebszustand eine Energiezufuhr zu der Heizeinheit 44a.

Das Garsystem 10a weist eine Temperaturausgleichseinheit 18a auf. Die Temperaturausgleichseinheit 18a reduziert in einem Betriebszustand einen Temperaturgradienten der Aufstellplatte 12a zwischen dem Aufstellbereich 16a und einem den Aufstellbereich 16a umgebenden Bereich 20a wesentlich. Bei einer senkrechten Betrachtung auf eine Haupterstreckungsebene der Aufstellplatte 12a ist die Temperaturausgleichseinheit 18a konzentrisch um die Heizeinheit 44a herum angeordnet. Im vorliegenden Ausführungsbeispiel weist die Temperaturausgleichseinheit 18a bei einer senkrechten Betrachtung auf eine Haupterstreckungsebene der Temperaturausgleichseinheit 18a eine ringförmige Gestalt auf.

Im vorliegenden Ausführungsbeispiel ist die Temperaturausgleichseinheit 18a zu einem Großteil aus einem Metall ausgebildet. Die Temperaturausgleichseinheit 18a ist als eine makroskopische Baueinheit ausgebildet. In einem montierten Zustand weist die Temperaturausgleichseinheit 18a eine Erstreckung 30a senkrecht zu der Aufstellplatte 12a von im Wesentlichen 1,5 mm auf.

Bei einer senkrechten Betrachtung auf eine Haupterstreckungsebene der Temperaturausgleichseinheit 18a weist die Temperaturausgleichseinheit 18a einen Durchmesser 36a von im Wesentlichen 0,35 m auf. Die Temperaturausgleichseinheit 18a weist bei einer senkrechten Betrachtung auf eine Haupterstreckungsebene der Temperaturausgleichseinheit 18a die Temperaturausgleichseinheit 18a einen Innendurchmesser 52a von im Wesentlichen 0,22 m auf.

In einer Einbaulage ist die Temperaturausgleichseinheit 18a unterhalb der Aufstellplatte 12a angeordnet. Die Temperaturausgleichseinheit 18a ist in einem montierten Zustand an einer Unterseite 32a der Aufstellplatte 12a angeordnet.

Das Garsystem 10a weist eine Befestigungseinheit 22a auf (vgl. Fig. 2). Die Befestigungseinheit 22a befestigt die Temperaturausgleichseinheit 18a in einem montierten Zustand an der Aufstellplatte 12a. Die Befestigungseinheit 22a ist als eine makroskopische Baueinheit ausgebildet. Die Befestigungseinheit 22a ist von einer Beschichtung verschieden ausgebildet.

In einem montierten Zustand befestigt die Befestigungseinheit 22a die Temperaturausgleichseinheit 18a zumindest stoffschlüssig an der Aufstellplatte 12a. Die Befestigungseinheit 22a befestigt die Temperaturausgleichseinheit 18a in einem montierten Zustand mittels einer Klebeverbindung an der Aufstellplatte 12a. Im vorliegenden Ausführungsbeispiel besteht die Befestigungseinheit 22a zu einem Großteil aus Silikon. In einem montierten Zustand ist die Befestigungseinheit 22a zu einem Großteil zwischen der Temperaturausgleichseinheit 18a und der Aufstellplatte 12a angeordnet, und zwar insbesondere bezüglich einer Vertikalrichtung, welche insbesondere senkrecht zu einer Haupterstreckungsebene der Aufstellplatte 12a ausgerichtet ist.

Das Garsystem 10a weist zumindest eine weitere Heizeinheit 50a auf (vgl. Fig. 1). Im vorliegenden Ausführungsbeispiel weist das Garsystem 10a eine weitere Heizeinheit 50a auf.

Die weitere Heizeinheit 50a ist in einer Einbaulage unterhalb der Aufstellplatte 12a angeordnet, und zwar insbesondere unterhalb eines weiteren Aufstellbereichs 40a der Aufstellplatte 12a. Die weitere Heizeinheit 50a ist dazu vorgesehen, auf der Aufstellplatte 12a oberhalb der weiteren Heizeinheit 50a und insbesondere in dem weiteren Aufstellbereich 40a aufgestelltes Gargeschirr 14a zu erhitzen. Die weitere Heizeinheit 50a ist als Induktionsheizeinheit ausgebildet.

Das Garsystem 10a weist eine weitere Temperaturausgleichseinheit 38a auf. Die weitere Temperaturausgleichseinheit 38a reduziert in einem Betriebszustand einen Temperaturgradienten der Aufstellplatte 12a zwischen dem weiteren Aufstellbereich 40a der Aufstellplatte 12a und einem den weiteren Aufstellbereich 40a umgebenden Bereich 42a wesentlich. Bei einer senkrechten Betrachtung auf eine Haupterstreckungsebene der Aufstellplatte 12a ist die weitere Temperaturausgleichseinheit 38a konzentrisch um die weitere Heizeinheit 50a herum angeordnet. Im vorliegenden Ausführungsbeispiel weist die weitere Temperaturausgleichseinheit 38a bei einer senkrechten Betrachtung auf eine Haupterstreckungsebene der weiteren Temperaturausgleichseinheit 38a eine sternförmige und/oder wellenförmige Gestalt auf.

Die weitere Temperaturausgleichseinheit 38a ist bei einer senkrechten Betrachtung auf eine Haupterstreckungsebene der Aufstellplatte 12a zu der Temperaturausgleichseinheit 18a beabstandet angeordnet. Die Temperaturausgleichseinheit 18a und die weitere Temperaturausgleichseinheit 38a weisen bei einer senkrechten Betrachtung auf eine Haupterstreckungsebene der Aufstellplatte 12a einen kleinsten Abstand 54a von im Wesentlichen 0,16 m auf.

In einem Verfahren zu einer Montage des Garsystems 10a wird die Temperaturausgleichseinheit 18a an der fertig installierten Aufstellplatte 12a befestigt, und zwar insbesondere mittels der Befestigungseinheit 22a. Die weitere Temperaturausgleichseinheit 38a wird an der fertig installierten Aufstellplatte 12a befestigt, und zwar insbesondere mittels einer weiteren Befestigungseinheit (nicht dargestellt).

Fig. 3 zeigt ein Diagramm, aus welchem ersichtlich ist, wie sich ein Durchmesser 36a der Temperaturausgleichseinheit 18a auf eine thermische Belastung, insbesondere in Form von thermischen Spannungen, der Aufstellplatte 12a auswirkt. Auf einer Abszissen-Achse 56a ist eine Erstreckung in der Einheit m aufgetragen. Auf einer Ordinaten-Achse 58a ist eine thermische Belastung, insbesondere in Form von thermischen Spannungen, der Aufstellplatte 12a in der Einheit MPa aufgetragen. Ein Mittelpunkt 60a der Heizeinheit 44a ist auf der Abszissen-Achse 56a bei einem Wert von 0,4 m angeordnet. Ein Heizeinheitendurchmesser 62a beträgt im dargestellten Ausführungsbeispiel im Wesentlichen 0,2 m.

Ein gepunktet dargestellter Verlauf 64a gibt eine thermische Belastung der Aufstellplatte 12a unter Abwesenheit der Temperaturausgleichseinheit 18a wieder. Zu erkennen ist, dass im Fall einer Abwesenheit der Temperaturausgleichseinheit 18a eine thermische Belastung der Aufstellplatte 12a in einem Nahbereich der Heizeinheit 44a einen Maximalwert annimmt, welcher größer ist als in einem Fall unter Anwesenheit der Temperaturausgleichseinheit 18a, und zwar unabhängig von einem Durchmesser 36a und/oder einer Flächenerstreckung der Temperaturausgleichseinheit 18a.

Ein gestrichelt dargestellter Verlauf 66a gibt eine thermische Belastung der Aufstellplatte 12a im Fall der Temperaturausgleichseinheit 18a wieder, welche sich im Wesentlichen über eine gesamte Flächenerstreckung der Aufstellplatte 12a erstreckt. Zu erkennen ist, dass im Fall der Temperaturausgleichseinheit 18a, welche sich im Wesentlichen über eine gesamte Flächenerstreckung der Aufstellplatte 12a erstreckt, eine thermische Belastung der Aufstellplatte 12a in einem Nahbereich der Heizeinheit 44a einen Maximalwert annimmt, welcher kleiner ist als im Fall einer Abwesenheit der Temperaturausgleichseinheit 18a. Allerdings ist die thermische der Aufstellplatte 12a in einem Nahbereich der Heizeinheit 44a größer als bei der Temperaturausgleichseinheit 18a, welche in einem Nahbereich der Heizeinheit 44a angeordnet und insbesondere auf den Nahbereich beschränkt ist.

Ein strich-punktiert dargestellter Verlauf 68a gibt eine thermische Belastung der Aufstellplatte 12a im Fall einer großen, auf einen Nahbereich der Heizeinheit 44a beschränkten Temperaturausgleichseinheit 18a wieder, welche einen Durchmesser 36a von im Wesentlichen 0,6 m aufweist. Zu erkennen ist, dass im Fall einer großen, auf einen Nahbereich der Heizeinheit 44a beschränkten Temperaturausgleichseinheit 18a eine thermische Belastung der Aufstellplatte 12a in einem Nahbereich der Heizeinheit 44a einen Maximalwert annimmt, welcher kleiner ist als im Fall einer Abwesenheit der Temperaturausgleichseinheit 18a und als im Fall der Temperaturausgleichseinheit 18a, welche sich im Wesentlichen über eine gesamte Flächenerstreckung der Aufstellplatte 12a erstreckt. Allerdings ist die thermische Belastung der Aufstellplatte 12a in einem Nahbereich der Heizeinheit 44a größer als bei einer kleinen, auf einen Nahbereich der Heizeinheit 44a beschränkten Temperaturausgleichseinheit 18a.

Ein durchgezogen dargestellter Verlauf 70a gibt eine thermische Belastung der Aufstellplatte 12a im Fall einer kleinen, auf einen Nahbereich der Heizeinheit 44a beschränkten Temperaturausgleichseinheit 18a wieder, welche einen Durchmesser 36a von im Wesentlichen 0,35 m aufweist. Zu erkennen ist, dass im Fall einer kleinen, auf einen Nahbereich der Heizeinheit 44a beschränkten Temperaturausgleichseinheit 18a eine thermische Belastung der Aufstellplatte 12a in einem der Heizeinheit 44a abgewandten Bereich der Temperaturausgleichseinheit 18a einen Maximalwert annimmt. In einem an die Heizeinheit 44a direkt angrenzenden Bereich ist eine thermische Belastung der Aufstellplatte 12a gering. In einem Vergleich zu den zuvor beschriebenen Verläufen 64a, 66a, 68a ist eine thermische Belastung der Aufstellplatte 12a im Fall einer kleinen, auf einen Nahbereich der Heizeinheit 44a beschränkten Temperaturausgleichseinheit 18a am geringsten.

In Fig. 4 und 5 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 3 verwiesen werden kann. Zur Unterscheidung der Ausführungsbeispiele ist der Buchstabe a in den Bezugszeichen des Ausführungsbeispiels in den Fig. 1 bis 3, durch die Buchstaben b und c in den Bezugszeichen des Ausführungsbeispiels der Fig. 4 und 5 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Fig. 1 bis 3 verwiesen werden.

Fig. 4 zeigt einen Ausschnitt eines alternativen Garsystems 10b, welches eine Aufstellplatte 12b und eine Temperaturausgleichseinheit 18b aufweist, die in einer Einbaulage an einer Unterseite 32b der Aufstellplatte 12b angeordnet ist. Die Temperaturausgleichseinheit 18b ist mittels einer Befestigungseinheit 22b an der Aufstellplatte 12b befestigt.

Das Garsystem 10b weist eine weitere Einheit 34b auf. Die Temperaturausgleichseinheit 18b ist in einem montierten Zustand zu einem Halten der weiteren Einheit 34b vorgesehen. In einem montierten Zustand leitet die Temperaturausgleichseinheit 18b eine Gewichtskraft der weiteren Einheit 34b an die Befestigungseinheit 22b weiter. Die Befestigungseinheit 22b leitet in einem montierten Zustand eine Gewichtskraft der weiteren Einheit 34b und eine Gewichtskraft der Temperaturausgleichseinheit 18b an die Aufstellplatte 12b weiter.

Die weitere Einheit 34b ist als ein Gerätegehäuse ausgebildet. Im vorliegenden Ausführungsbeispiel ist die weitere Einheit 34b als ein Heizeinheitengerätegehäuse ausgebildet. In einem montierten Zustand umgibt die weitere Einheit 34b eine Heizeinheit 44b teilweise.

Beispielsweise könnten die Temperaturausgleichseinheit 18b und die weitere Einheit 34b einstückig, insbesondere aus einem Stück geformt, ausgebildet sein. Alternativ oder zusätzlich könnten die Temperaturausgleichseinheit 18b und die weitere Einheit 34b miteinander verbunden sein, wie beispielsweise mittels einer stoffschlüssigen und/oder kraftschlüssigen und/oder formschlüssigen Verbindung.

Fig. 5 zeigt einen Ausschnitt eines alternativen Garsystems 10c, welches eine Aufstellplatte 12c und eine Temperaturausgleichseinheit 18c aufweist, die in einer Einbaulage an einer Unterseite 32c der Aufstellplatte 12c angeordnet ist. Die Temperaturausgleichseinheit 18c ist mittels einer Befestigungseinheit 22c an der Unterseite 32c der Aufstellplatte 12c befestigt.

Das Garsystem 10c weist eine Isolationseinheit 24c auf. In einem montierten Zustand ist die Isolationseinheit 24c zwischen der Aufstellplatte 12c und der Temperaturausgleichseinheit 18c angeordnet, und zwar insbesondere bezüglich einer Vertikalrichtung, welche insbesondere senkrecht zu einer Haupterstreckungsebene der Aufstellplatte 12c ausgerichtet ist. In einem montierten Zustand isoliert die Isolationseinheit 24c zwei Teilbereiche 26c, 28c der Befestigungseinheit 22c gegeneinander thermisch.

Die Temperaturausgleichseinheit 18c weist in einem Bereich, welcher der Isolationseinheit 24c in einem montierten Zustand benachbart angeordnet ist, eine Ausformung 72c auf. Die Ausformung 72c ist zu einer teilweisen Aufnahme der Isolationseinheit 24c vorgesehen. In einem montierten Zustand ist ein Teilbereich der Isolationseinheit 24c in der Ausformung 72c der Temperaturausgleichseinheit 18c angeordnet. In einem ersten Bereich, in welchem in einem montierten Zustand die Ausformung 72c der Temperaturausgleichseinheit 18c und/oder die Isolationseinheit 24c angeordnet ist, weist die Temperaturausgleichseinheit 18c einen größeren Abstand zu der Aufstellplatte 12c auf als in einem dem ersten Bereich benachbarten zweiten Bereich.

### Bezugszeichen

- 10: Garsystem
- 12: Aufstellplatte
- 14: Gargeschirr
- 16: Aufstellbereich
- 18: Temperaturausgleichseinheit
- 20: Umgebender Bereich
- 22: Befestigungseinheit
- 24: Isolationseinheit
- 26: Teilbereich
- 28: Teilbereich
- 30: Erstreckung
- 32: Unterseite
- 34: Weitere Einheit
- 36: Durchmesser
- 38: Weitere Temperaturausgleichseinheit
- 40: Weiterer Aufstellbereich
- 42: Umgebender Bereich
- 44: Heizeinheit
- 46: Bedienerschnittstelle
- 48: Steuereinheit
- 50: Weitere Heizeinheit
- 52: Innendurchmesser
- 54: Abstand
- 56: Abszissen-Achse
- 58: Ordinaten-Achse
- 60: Mittelpunkt
- 62: Heizeinheitendurchmesser
- 64: Verlauf
- 66: Verlauf
- 68: Verlauf
- 70: Verlauf
- 72: Ausformung

## Patentansprüche

1. Garsystem mit zumindest einer Aufstellplatte (12a-c), welche zu einem Aufstellen wenigstens eines Gargeschirrs (14a-c) in zumindest einem Aufstellbereich (16a-c) zu einer Beheizung vorgesehen ist, und mit zumindest einer Temperaturausgleichseinheit (18a-c), **dadurch gekennzeichnet, dass** die Temperaturausgleichseinheit (18a-c) dazu vorgesehen ist, zumindest einen Temperaturgradienten der Aufstellplatte (12a-c) zwischen dem Aufstellbereich (16a-c) und zumindest einem den Aufstellbereich (16a-c) umgebenden Bereich (20a-c) und eine von dem Gargeschirr (14a-c) ausgehende Wärme, welche durch eine Beheizung des in dem Aufstellbereich (16a-c) aufgestellten Gargeschirrs (14a-c) mittels einer Heizeinheit (44a-c) des Garsystems hervorgerufen sein könnte zu reduzieren, wobei die Temperaturausgleichseinheit (18a-c) dazu vorgesehen ist, den Temperaturgradienten auf einen Wert von höchstens 50 % eines Werts des Temperaturgradienten einer Ausgestaltung unter Abwesenheit der Temperaturausgleichseinheit (18a-c) einzustellen, **und gekennzeichnet durch** zumindest eine Befestigungseinheit (22a-c), welche die Temperaturausgleichseinheit (18a-c) in wenigstens einem montierten Zustand an der Aufstellplatte (12a-c) zumindest stoffschlüssig mittels einer Klebeverbindung befestigt.

2. Garsystem nach Anspruch 1, **dadurch gekennzeichnet, dass** die Befestigungseinheit (22a-c) wenigstens zu einem Großteil aus Silikon besteht.

3. Garsystem nach einem der vorhergehenden Ansprüche, **gekennzeichnet durch** zumindest eine Isolationseinheit (24c), welche in dem montierten Zustand zumindest zwei Teilbereiche (26c, 28c) der Befestigungseinheit (22c) gegeneinander thermisch isoliert.

4. Garsystem nach einem der vorhergehenden Ansprüche, **dadurch gekennzeichnet, dass** die Temperaturausgleichseinheit (18a-c) in dem montierten Zustand eine Erstreckung (30a-c) senkrecht zu der Aufstellplatte (12a-c) von mindestens 0,1 mm aufweist.

5. Garsystem nach einem der vorhergehenden Ansprüche, **dadurch gekennzeichnet, dass** die Temperaturausgleichseinheit (18a-c) wenigstens zu einem Großteil aus zumindest einem Metall ausgebildet ist.

6. Garsystem nach einem der vorhergehenden Ansprüche, **dadurch gekennzeichnet, dass** die Temperaturausgleichseinheit (18a-c) in dem montierten Zustand an einer Unterseite (32a-c) der Aufstellplatte (12a-c) angeordnet ist.

7. Garsystem nach Anspruch 1, **dadurch gekennzeichnet, dass** die Temperaturausgleichseinheit (18b) in wenigstens einem montierten Zustand zu einem Halten zumindest einer weiteren Einheit (34b) vorgesehen ist.

8. Garsystem nach Anspruch 7, **gekennzeichnet durch** die weitere Einheit (34b), welche als ein Gerätegehäuse ausgebildet ist.

9. Garsystem nach einem der vorhergehenden Ansprüche, **dadurch gekennzeichnet, dass** die Temperaturausgleichseinheit (18a-c) bei einer senkrechten Betrachtung auf eine Haupterstreckungsebene der Temperaturausgleichseinheit (18a-c) einen Durchmesser (36a-c) von maximal 0,6 m aufweist.

10. Garsystem nach Anspruch 1, **gekennzeichnet durch** zumindest eine weitere Temperaturausgleichseinheit (38a-c), welche bei einer senkrechten Betrachtung auf eine Haupterstreckungsebene der Aufstellplatte (12a-c) zu der Temperaturausgleichseinheit (18a-c) beabstandet angeordnet ist und welche dazu vorgesehen ist, zumindest einen Temperaturgradienten der Aufstellplatte (12a-c) zwischen zumindest einem weiteren Aufstellbereich (40a-c) der Aufstellplatte (12a-c) und zumindest einem den weiteren Aufstellbereich (40a-c) umgebenden Bereich (42a-c) wesentlich zu reduzieren.

11. Verfahren zu einer Montage eines Garsystem (10a-c) nach einem der Ansprüche 1 bis 10, , **dadurch gekennzeichnet, dass** die Temperaturausgleichseinheit (18a-c) zumindest stoffschlüssig mittels einer Klebeverbindung an der fertig installierten Aufstellplatte (12a-c) befestigt wird.

## Claims

1. Cooking system with at least one placement plate (12a-c) which is provided for the placement of at least one item of cookware (14a-c) for heating in at least one placement region (16a-c), and with at least one temperature equalisation unit (18a-c), **characterised in that** the temperature equalisation unit (18a-c) is provided to reduce at least one temperature gradient of the placement plate (12a-c) between the placement region (16a-c) and at least one region (20a-c) surrounding the placement region (16a-c) and a heat emitted by the item of cookware (14a-c), which heat could result from a heating, by means of a heating unit (44a-c) of the cooking system, of the item of cookware (14a-c) placed in the placement region (16a-c), wherein the temperature equalisation unit (18a-c) is provided to adjust the temperature gradient to a value of at most 50 % of a value of the temperature gradient of an embodiment which has no temperature equalisation unit (18a-c), **and characterised by** at least one attachment unit (22a-c), which, in at least one assembled state, attaches the temperature equalisation unit (18a-c) at least by way of a material bond to the placement plate (12a-c) by means of an adhesive connection.

2. Cooking system according to claim 1, **characterised in that** the attachment unit (22a-c) consists, at least for the most part, of silicone.

3. Cooking system according to one of the preceding claims, **characterised by** at least one insulation unit (24c), which, in the assembled state, thermally insulates at least two subregions (26c, 28c) of the attachment unit (22c) from one another.

4. Cooking system according to one of the preceding claims, **characterised in that,** in the assembled state, the temperature equalisation unit (18a-c) has an extension (30a-c) perpendicular to the placement plate (12a-c) of at least 0.1 mm.

5. Cooking system according to one of the preceding claims, **characterised in that** the temperature equalisation unit (18a-c) is made, at least for the most part, of at least one metal.

6. Cooking system according to one of the preceding claims, **characterised in that,** in the assembled state, the temperature equalisation unit (18a-c) is arranged on an underside (32a-c) of the placement plate (12a-c).

7. Cooking system according to one claim 1, **characterised in that** the temperature equalisation unit (18b) is provided, in at least one assembled state, to bear at least one further unit (34b).

8. Cooking system according to claim 7, **characterised by** the further unit (34b), which is embodied as an appliance housing.

9. Cooking system according to one of the preceding claims, **characterised in that** the temperature equalisation unit (18a-c) has a diameter (36a-c) of at most 0.6 mm when viewed perpendicularly to a main extension plane of the temperature equalisation unit (18a-c).

10. Cooking system according to claim 1, **characterised by** at least one further temperature equalisation unit (38a-c), which, when viewed perpendicularly to a main extension plane of the placement plate (12a-c), is spaced apart from the temperature equalisation unit (18a-c) and which is provided to substantially reduce at least one temperature gradient of the placement plate (12a-c) between at least one further placement region (40a-c) of the placement plate (12a-c) and at least one region (42a-c) surrounding the further placement region (40a-c).

11. Method for assembling a cooking system (10a-c) according to one of claims 1 to 10, **characterised in that** the temperature equalisation unit (18a-c) is fastened at least by way of a material bond to the pre-installed placement plate (12a-c) by means of an adhesive connection.

## Revendications

1. Système de cuisson avec au moins une plaque d'appui (12a-c) qui est prévue pour une pose d'au moins un élément de batterie de cuisine (14a-c) dans au moins une zone d'appui (16a-c) afin de le chauffer, et avec au moins une unité de compensation de température (18a-c), **caractérisé en ce que** l'unité de compensation de température (18a-c) est prévue pour réduire au moins un gradient de température de la plaque d'appui (12a-c) entre la zone d'appui (16a-c) et au moins une zone (20a-c) entourant la zone d'appui (16a-c) et une chaleur émanant de l'élément de batterie de cuisine (14a-c), qui pourrait être provoquée par un chauffage de l'élément de batterie de cuisine (14a-c) placé dans la zone d'appui (16a-c), au moyen d'une unité de chauffage (44a-c) du système de cuisson, dans lequel l'unité de compensation de température (18a-c) étant prévue pour régler le gradient de température à une valeur maximale de 50 % d'une valeur du gradient de température d'une conception en l'absence de l'unité de compensation de température (18a-c), et **caractérisé par** au moins une unité de fixation (22a-c), qui fixe l'unité de compensation de température (18a-c) à la plaque d'appui (12a-c) dans au moins un état monté, au moins par complémentarité de matières, au moyen d'une liaison adhésive.

2. Système de cuisson selon la revendication 1, **caractérisé en ce que** l'unité de fixation (22a-c) se compose au moins en grande partie de silicone.

3. Système de cuisson selon l'une des revendications précédentes, **caractérisé par** au moins une unité d'isolation (24c) qui, à l'état monté, isole thermiquement au moins deux zones partielles (26c, 28c) de l'unité de fixation (22c) l'une par rapport à l'autre.

4. Système de cuisson selon l'une des revendications précédentes, **caractérisé en ce que** l'unité de compensation de température (18a-c) présente, à l'état monté, une extension (30a-c) perpendiculaire à la plaque d'appui (12a-c) d'au moins 0,1 mm.

5. Système de cuisson selon l'une des revendications précédentes, **caractérisé en ce que** l'unité de compensation de température (18a-c) est formée au moins en grande partie d'au moins un métal.

6. Système de cuisson selon l'une des revendications précédentes, **caractérisé en ce que** l'unité de compensation de température (18a-c) est disposée, à l'état monté, sur un côté inférieur (32a-c) de la plaque d'appui (12a-c).

7. Système de cuisson selon la revendication 1, **caractérisé en ce que** l'unité de compensation de température (18b) est prévue dans au moins un état monté pour un maintien d'au moins une unité supplémentaire (34b).

8. Système de cuisson selon la revendication 7, **caractérisé par** l'unité supplémentaire (34b) qui est formée sous la forme d'une carcasse d'appareil.

9. Système de cuisson selon l'une des revendications précédentes, **caractérisé en ce que** l'unité de compensation de température (18a-c) présente, en observant à la verticale un plan d'extension principal de l'unité de compensation de température (18a-c), un diamètre (36a-c) maximal de 0,6 m.

10. Système de cuisson selon la revendication 1, **caractérisé par** au moins une unité de compensation de température supplémentaire (38a-c) qui, en observant à la verticale sur un plan d'extension principal de la plaque d'appui (12a-c), est disposée à distance de l'unité de compensation de température (18a-c) et qui est prévue pour réduire considérablement au moins un gradient de température de la plaque d'appui (12a-c) entre au moins une zone d'appui supplémentaire (40a-c) de la plaque d'appui (12a-c) et au moins une zone (42a-c) entourant la zone d'appui supplémentaire (40a-c).

11. Procédé pour un montage d'un système de cuisson (10a-c) selon l'une des revendications 1 à 10, **caractérisé en ce que** l'unité de compensation de température (18a-c) est fixée au moins par complémentarité de matières au moyen d'une liaison adhésive à la plaque d'appui (12a-c) déjà installée.
